# EUROPÄISCHE PATENTSCHRIFT

(11) **EP 1 556 603 B1**
(45) Veröffentlichungstag und Bekanntmachung des Hinweises auf die Patenterteilung: **06.01.2010**
(21) Anmeldenummer: 03757703.8
(22) Anmeldetag: 09.10.2003
(51) Int. Cl.: F02D 41/20

(54) **VERFAHREN ZUM AUFLADEN EINES PIEZOELEKTRISCHEN AKTORS EINES EINSPRITZVENTILS UND STEUERGERÄT**
METHOD FOR CHARGING A PIEZOELECTRIC ACTUATOR ON AN INJECTION VALVE AND CONTROLLER
PROCEDE DE CHARGE D'UN ACTIONNEUR PIEZO-ELECTRIQUE D'UNE SOUPAPE D'INJECTION ET APPAREIL DE COMMANDE ASSOCIE

(30) Priorität: 22.10.2002 DE 10249218
(43) Veröffentlichungstag der Anmeldung: 27.07.2005
(73) Patentinhaber: Continental Automotive GmbH, 30165 Hannover (DE)
(72) Erfinder: LIXL, Heinz, 93053 Regensburg (DE)
(86) Internationale Anmeldenummer: PCT/DE2003/003346
(87) Internationale Veröffentlichungsnummer: WO 2004/038203

(56) Entgegenhaltungen:
- EP-A- 1 087 120
- EP-A- 1 138 904
- DE-A- 10 158 553

## Beschreibung

Die Erfindung betrifft ein Verfahren zum Aufladen eines piezoelektrischen Aktors eines Einspritzventils gemäß dem Oberbegriff des Patentanspruchs 1 und ein Steuergerät gemäß Patentanspruch 1. Bei modernen Einspritzanlagen für Brennkraftmaschinen werden piezoelektrische Aktoren eingesetzt. Der piezoelektrische Aktor hat den Vorteil, dass er durch Aufladen oder Entladen schnell seine Länge ändert. Der piezoelektrische Aktor wird beim Einspritzventil eingesetzt, um den Einspritzvorgang zu steuern. Beispielsweise ist es bekannt, mit dem piezoelektrischen Aktor ein Servoventil anzusteuern, das einen Abfluss einer Druckkammer verschließt. Die Druckkammer steht mit einer Einspritznadel in Wirkverbindung, wobei abhängig vom Druck in der Druckkammer die Einspritznadel Einspritzlöcher verschließt oder freigibt. Abhängig von der Offen- oder Schließstellung des Servoventils wird der Druck in der Druckkammer eingestellt.

Weiterhin ist es bekannt, mit dem piezoelektrischen Aktor eine Einspritznadel direkt zu bewegen. Dabei wird die Position der Nadel abhängig von der Länge des piezoelektrischen Aktors festgelegt.

Zudem werden bei modernen Einspritzanlagen, insbesondere bei Dieseleinspritzanlagen beim Einspritzen des Kraftstoffes unterschiedliche Kraftstoffdrücke verwendet. Zum Einspritzen einer bestimmten Kraftstoffmenge wird der piezoelektrische Aktor eine bestimmte Ansteuerzeit in einer Aktivposition gehalten. Über die Ansteuerzeit wird die einzuspritzende Kraftstoffmenge festgelegt. Kennlinien für die einzuspritzende Kraftstoffmenge fallen in Abhängigkeit von der Ansteuerzeit für verschiedene Kraftstoffdrücke unterschiedlich aus. Insbesondere für hohe Kraftstoffdrücke tritt im Bereich von kleinen Kraftstoffmengen ein steiler Anstieg der abzugebenen Kraftstoffmenge mit Zunahme der Ansteuerzeit auf. Eine steile Kennlinie weist den Nachteil auf, dass die abzugebene Kraftstoffmenge nur bei einer sehr präzisen Einhaltung der Ansteuerzeit präzise festgelegt werden kann. Dieses Einspritzverhalten führt jedoch dazu, dass entweder die Ansteuerzeit präzise eingehalten werden muss, was eine technisch aufwendige und teure Lösung erfordert. Zum Anderen führt dieses Einspritzverhalten jedoch bei einer weniger technisch aufwendigen Lösung zu relativ großen Ungenauigkeiten bei der eingespritzten Kraftstoffmenge.

Aus DE 100 17 367 A1 ist ein Verfahren und eine Vorrichtung zum Ansteuern wenigstens eines kapazitiven Stellgliedes bekannt. Das kapazitives Stellglied ist in einem Kraftstoffeinspritzventil einer Brennkraftmaschine ausgebildet. Das beschriebene Verfahren lädt ein kapazitives Stellglied mittels resonanter Endstufen auf. Die resonanten Endstufen weisen Ladekondensatoren auf, deren Kapazitäten mit der Kapazität des Stellgliedes und mit der Induktivität der Umladespulen einen Schwingkreis bilden. Aus verbrennungstechnischer Sicht und zur Erzielung geringster Kraftstoffeinspritzmengen sind möglichst kurze Ladungszeiten anzustreben, die jedoch zu hohen Geräuschemissionen führen. Deshalb werden die Ladezeiten geregelt und kurze Ladezeiten überwiegend in solchen Bereichen benutzt, in denen die Geräuschemissionen nicht als störend empfunden werden, wie beispielsweise bei hohen Motordrehzahlen. Das beschriebene Verfahren und die beschriebene Vorrichtung ermöglichen sowohl eine Verkürzung als auch eine Verlängerung der Ladezeit des kapazitiven Stellgliedes des Kraftstoffeinspritzventils.

Aus DE 199 44 733 A1 ist eine weitere Vorrichtung zum Ansteuern wenigstens eines kapazitiven Stellgliedes eines Kraftstoffeinspritzventils bekannt, mit dem die Ladezeit des kapazitiven Stellgliedes mit Hilfe eines getakteten Transformators eingestellt werden kann.

Aus DE 101 58 553 A1 ist eine Ansteuerschaltung für einen piezoelektrischen Aktor und ein Kraftstoffeinspritzsystem bekannt, wobei der piezoelektrische Aktor eines Einspritzventils zum Abgeben von Kraftstoff aufgeladen wird, wobei der Aktor abhängig vom Ladungszustand seine Länge ändert, wobei abhängig von der Länge des Aktors die Kraftstoffabgabe gesteuert wird, wobei für eine Kraftstoffabgabe der Ladungszustand des Aktors während einer Ladezeit verändert wird, wobei nach einer festgelegten Ansteuerzeit der Ladungszustand des Aktors wieder auf einen Ausgangszustand gebracht wird, wobei die Ladezeit abhängig vom Druck des einzuspritzenden Kraftstoffes verändert wird, wobei bei einem höheren Kraftstoffdruck eine kürzere Ladezeit eingestellt wird.

Aus EP 1 138 904 A1 ist ein Verfahren und eine Vorrichtung zum Aufladen eines piezoelektrischen Aktors für ein Einspritzventil bekannt, wobei die dem piezoelektrischen Aktor zuzuführende Energie zur Erzielung eines gewünschten Hubes in Abhängigkeit vom Druck des einzuspritzenden Kraftstoffes bestimmt wird. Die zuzuführende Energie wird durch eine entsprechende Ladespannung des Aktors insbesondere durch eine Ladezeit festgelegt. Bei einem hohen Kraftstoffdruck wird die Ladezeit kürzer gewählt als bei einem niedrigen Kraftstoffdruck.

Die Aufgabe der Erfindung besteht darin, ein verbessertes Verfahren zum Einspritzen von Kraftstoff mit einem piezoelektrisch betriebenen Einspritzventil bereit zu stellen.

Die Aufgabe der Erfindung wird durch das Verfahren gemäß Anspruch 1 und durch das Steuergerät gemäß Anspruch 9 gelöst. Weitere vorteilhafte Ausführungsformen der Erfindung sind in den abhängigen Ansprüchen angegeben.

Ein Vorteil des erfindungsgemäßen Verfahrens besteht darin, dass die abzugebende Kraftstoffmenge nicht so sehr mit einer Zunahme der Ansteuerzeit des piezoelektrischen Aktors zunimmt. Dies bietet den Vorteil, dass die eingespritzten Kraftstoffmengen sich weniger stark mit der Ansteuerzeit ändern. Somit haben Schwankungen der Ansteuerzeit, die aufgrund von Systemungenauigkeiten auftreten, einen geringeren Einfluss auf die einzuspritzenden Kraftstoffmenge. Damit ist das Verfahren insgesamt robuster. Dieser Vorteil wird dadurch erreicht, dass die Ladezeit, in der der piezoelektrische Aktor von einer Ruheladung zu einer Arbeitsladung gebracht wird, abhängig vom Kraftstoffdruck gewählt wird.

Versuche haben gezeigt, dass bei verschiedenen Drücken die Ladezeit unterschiedliche Auswirkungen auf die tatsächlich eingespritzte Kraftstoffmenge hat. Somit wurde erkannt, dass die Variation der Ladezeit abhängig vom Kraftstoffdruck eine vorteilhafte Beeinflussung der einzuspritzenden Kraftstoffmenge ermöglicht. Insbesondere ist die tatsächlich eingespritzte Kraftstoffmenge weniger abhängig von Kraftstoffdruckschwankungen.

In der erfindungsgemäßen Ausführungsform wird die Ladezeit bei höherem Kraftstoffdruck länger gewählt als bei einem niedrigeren Kraftstoffdruck. Durch diese Maßnahme wird eine große Zunahme der einzuspritzenden Kraftstoffmenge abhängig von der Ansteuerzeit bei hohem Kraftstoffdruck reduziert. Die Ansteuerzeit bei hohem Kraftstoffdruck reduziert. Die Folge ist, dass im Gegensatz zu bisherigen Verfahren sich die abzugebene Kraftstoffmenge bei einer Verlängerung der Ansteuerzeit des piezoelektrischen Aktors nicht mehr so stark zunimmt. Somit wird die Änderung der eingespritzten Kraftstoffmenge bei einer Variation der Ansteuerzeit in Grenzen gehalten. Folglich wirken sich systembedingte Ungenauigkeiten bei der Ansteuerzeit weniger auf die einzuspritzende Kraftstoffmenge aus.

Das erfindungsgemäße Verfahren wird vorzugsweise für Ladezeiten eingesetzt, die zwischen 100 und 300 µsec liegen. Mit dieser Bandbreite der Ladezeit wird eine für viele Anwendungsfälle ausreichende Beeinflussung der Änderung der Kraftstoffmenge abhängig von der Änderung der Ansteuerzeit erreicht.

Das erfindungsgemäße Verfahren eignet sich insbesondere zur Anwendung bei Einspritzanlagen, die einen Kraftstoffspeicher aufweisen. Der Kraftstoffspeicher führt dem Einspritzventil Kraftstoff mit einem festlegbaren Kraftstoffdruck zu. Der Kraftstoffdruck wird gemessen und die Ladezeit des piezoelektrischen Aktors abhängig von dem gemessenen Kraftstoffdruck eingestellt.

Vorzugsweise wird das erfindungsgemäße Verfahren bei der Abgabe von Kleinstmengen eingesetzt. Unter Kleinstmengen werden Mengen verstanden die beispielsweise kleiner als 20 % der maximal abgegebenen Kraftstoffmenge sind. Versuche haben gezeigt, dass insbesondere bei Kleinstmengen eine starke Zunahme der Kraftstoffmenge mit Zunahme der Ansteuerzeit und gleicher Ladezeit auftreten. Die starke Zunahme der einzuspritzenden Kraftstoffmenge bei gleicher Ansteuerzeit kann erfindungsgemäß durch eine Verlängerung der Ladezeit bei gleichbleibender Ansteuerzeit reduziert werden.

Vorzugsweise wird nur die Ladezeit des piezoelektrischen Aktors verändert und die während der Ladezeit auf dem piezoelektrischen Aktor aufzubringende Ladung unverändert beibehalten.

Bei den verwendeten Einspritzventilen liegen Kleinstmengen im Bereich kleiner 5 mm³, vorzugsweise im Bereich kleiner 2,5 mm³.

Eine einfache Realisierung des erfindungsgemäßen Verfahrens wird dadurch erreicht, dass die Ladezeit aus einem Kennfeld ausgelesen wird, und dass im Kennfeld die Ladezeiten abhängig von der einzuspritzenden Kraftstoffmenge und dem Kraftstoffdruck abgelegt sind.

Vorzugsweise wird das erfindungsgemäße Verfahren bei einem piezoelektrischen Aktor eingesetzt, der ein Servoventil ansteuert. Insbesondere bei der Ausführung eines piezoelektrischen Aktors mit der Verwendung eines Servoventils haben Versuche gezeigt, dass eine vorteilhafte Beeinflussung der einzuspritzenden Kraftstoffmenge über eine Veränderung der Ladezeit bei vorzugsweise konstanter Ansteuerzeit des piezoelektrischen Aktors erreicht wird.

Die Erfindung wird im folgenden anhand der Figuren näher erläutert.

Es zeigen
Figur 1 eine schematische Darstellung eines piezoelektrischen Einspritzventils mit einer Ansteuerschaltung,
Figur 2 eine schematische Darstellung der Ladungszustände bei einem Einspritzvorgang,
Figur 3 einen schematischen Programmablauf zur Ansteuerung des Einspritzventils,
Figur 4 ein erstes Injektorkennfeld, das Kennlinien für die eingespritzte Kraftstoffmenge in Abhängigkeit der Ansteuerzeit und verschiedener Kraftstoffdrücke zeigt,
Figur 5 ein zweites Kennlinienfeld, das Kennlinien für die eingespritzte Kraftstoffmenge in Abhängigkeit von der Ansteuerzeit für verschiedene Ladezeiten zeigt, und
Figur 6 ein drittes Kennlinienfeld, das Kennlinien für verschiedene Drücke für die eingespritzte Kraftstoffmenge in Abhängigkeit von der Ansteuerzeit zeigt, wobei bei den verschiedenen Drücken verschiedene Ladezeiten verwendet werden.

Figur 1 zeigt in einer schematischen Darstellung, ein Einspritzventil 1 mit einem piezoelektrischen Aktor 2. Der piezoelektrische Aktor 2 steht in Wirkverbindung mit einer Einspritznadel 3, die abhängig von der Länge des piezoelektrischen Aktors 2 Einspritzlöcher 4 öffnet oder verschließt.

In dem dargestellten Ausführungsbeispiel ist als Wirkverbindung zwischen der Einspritznadel 3 und dem Aktor 2 ein Übertragungsmodul 5, ein Servoventil 6, eine Druckkammer 7 und ein Steuerkolben 8 angeordnet. Das Servoventil 6 ist in dem dargestellten Ausführungsbeispiel ein nach außen öffnendes Ventil, das einen Abfluss der Druckkammer 7 regelt. In einer weiteren Ausführungsform kann das Servoventil auch nach innen öffnend ausgebildet sein. Der piezoelektrische Aktor 2 ist von einer Rohrfeder auf Druck vorgespannt und im oberen Bereich fest mit dem Gehäuse des Einspritzventils verbunden. Wird der piezoelektrische Aktor mit einer elektrischen Ladung beaufschlagt, so dehnt sich der piezoelektrische Aktor aus und drückt von oben auf das Übertragungsmodul 5. Als Folge davon zieht das Übertragungsmodul 5 ein Schließglied des Servoventils 6 nach oben von dem Abfluss der Druckkammer 7 weg. Das Übertragungsmodul 5 ist als inverses Übertragungsmodul ausgebildet, das bei einer Längenänderung des Aktors 2 in Richtung auf das Übertragungsmodul 5 ein Schließglied des Servoventil 6 nach oben in Richtung zum piezoelektrischen Aktor 2 anhebt. Auf diese Weise wird der Abfluss der Druckkammer 7 frei gegeben.

Die Druckkammer 7 wird über eine Zuleitung 9 mit einer Drossel mit einem Fluid mit einem festgelegten Druck versorgt. Die Druckkammer 7 steht zudem über den beweglichen Steuerkolben 8 in Wirkverbindung mit der Einspritznadel 3. Herrscht in der Druckkammer 7 ein hoher Druck so wird die Einspritznadel 3 auf einen Dichtsitz gedrückt und verschließt damit die Einspritzlöcher 4. Zwischen der Einspritznadel 3 und dem Gehäuse des Einspritzventils ist eine Einspritzkammer 15 ausgebildet, die abhängig von der Position der Einspritznadel mit den Einspritzlöschern 4 hydraulisch verbunden ist, oder nicht.

Die Einspritznadel 3 ist über nicht dargestellte Federelemente in der Weise vorgespannt, dass die Einspritznadel 3 von den Einspritzlöchern 4 abheben will. Sinkt der Druck in der Druckkammer 7 durch ein Öffnen des Servoventils 6, so hebt die Einspritznadel 3 von den Einspritzlöchern 4 ab und gibt die Einspritzlöcher 4 frei. Die Einspritzung beginnt.

Die Einspritzkammer 15 und die Zuleitung 9 stehen mit einem Kraftstoffspeicher 10 hydraulisch in Verbindung. Der Kraftstoffspeicher 10 wird von einer Pumpe 11, vorzugsweise einer Hochdruckpumpe, mit Kraftstoff mit einem festgelegten Druck versorgt. Der Kraftstoffspeicher 10 versorgt wiederum die Druckkammer 7 und den Einspritzraum 15 mit dem Kraftstoff.

Am Kraftstoffspeicher 10 ist ein Drucksensor 16 angeordnet, der den Druck im Kraftstoffspeicher 10 erfasst und über eine Messleitung an ein Steuergerät 12 weiterleitet. Das Steuergerät 12 steht über Messsignale S mit Sensoren der Brennkraftmaschine in Verbindung, die Betriebszustände der Brennkraftmaschine wie z. B. die Drehzahl und den Fahrerwunsch, d. h. die Gaspedalstellung, erfassen und an das Steuergerät 12 weiterleiten. Das Steuergerät 12 ist zudem über eine Steuerleitung mit der Pumpe 11, über eine Datenleitung mit einem Datenspeicher 14 und über eine weitere Steuerleitung mit einer Endstufe 13 verbunden. Die Endstufe 13 steht über elektrische Leitungen mit dem piezoelektrischen Aktor in Verbindung. Über die elektrischen Leitungen wird der Aktor 2 mit der gewünschten elektrischen Ladung aufgeladen. Das Steuergerät 12 ermittelt aufgrund der Betriebsbedingungen der Brennkraftmaschine wie z. B. der Drehzahl und der Gaspedalstellung in Abhängigkeit von Kennfeldern, die im Speicher 14 abgelegt sind, Zeitpunkte zum Aufladen und Endladen des piezoelektrischen Aktors 2. Zudem ermittelt das Steuergerät 12 eine Ladezeit, innerhalb der die Endstufe 13 den piezoelektrischen Aktor auf eine gewünschte Ladung auflädt. Der Aufladevorgang wird von der Endstufe 13 durchgeführt, die in den entsprechender Weise vom Steuergerät 12 angesteuert wird.

Figur 2 zeigt eine schematische Darstellung der Ladungszustände des piezoelektrischen Aktors 2 für einen Einspritzvorgang. Im Diagramm der Figur 2 ist die Ladung Q des Aktors 2 über die Zeit t aufgetragen. Vor einem ersten Zeitpunkt T1 weist der Aktor 2 eine Ruheladung auf. Zu einem ersten Zeitpunkt T1 beginnt die Endstufe 13 mit dem Aufladen des piezoelektrischen Aktors. Zu einem zweiten Zeitpunkt T2 erreicht die Ladung des piezoelektrischen Aktors mit einem Maximalwert M eine Arbeitsladung. Die Zeit zwischen dem ersten und zweiten Zeitpunkt T1, T2 wird als Ladezeit bezeichnet. In dem Zeitraum zwischen dem zweiten Zeitpunkt T2 und einem dritten Zeitpunkt T3 bleibt die Ladung des piezoelektrischen Aktors unverändert. Zum dritten Zeitpunkt T3 beginnt die Endstufe 13 mit dem Entladen des piezoelektrischen Aktors. Innerhalb einer Entladezeit wird bis zu einem folgenden vierten Zeitpunkt T4 der piezoelektrische Aktor wieder auf den Ausgangszustand entladen.

Als Ansteuerzeit wird die Zeitdauer zwischen dem ersten Zeitpunkt T1 und dem dritten Zeitpunkt T3 bezeichnet. Analog zu der Kennlinie der Figur 2 verläuft zeitversetzt das Öffnungsverhalten des Einspritzventils. Kurze Zeit nach dem ersten Zeitpunkt T1 wird die Einspritznadel von den Einspritzlöchern abgehoben, so dass eine Abgabe von Kraftstoff beginnt. Kurz nach dem zweiten Zeitpunkt T2 erreicht die Einspritznadel einen maximalen Öffnungshub, so dass ein maximaler Kraftstoffstrom über die Einspritzlöcher abgegeben wird. Kurze Zeit nach dem dritten Zeitpunkt T3 bewegt sich die Einspritznadel in Richtung auf die Einspritzlöcher und verschließt die Einspritzlöcher kurze Zeit nach dem vierten Zeitpunkt T4.

Figur 3 zeigt in einem schematischen Programmablauf die Abfolge des erfindungsgemäßen Verfahrens. Bei Programmpunkt 100 erfasst das Steuergerät 12 die Daten, die zur Steuerung des Einspritzventils 1 erforderlich sind. Dabei wird auch der Druck im Kraftstoffspeicher 10 erfasst. Anschließend ermittelt das Steuergerät 12 abhängig von Betriebsparametern wie z. B. der Drehzahl und dem Fahrerwunsch und abhängig vom Kaftstoffdruck den Beginn der Ansteuerung des piezoelektrischen Aktors die Ladezeit und die Ansteuerzeit. Die Ladezeit ist ein Teil der Ansteuerzeit. Erfindungsgemäß wird die Ladezeit abhängig vom Druck des Kraftstoffes ermittelt. Die Ladezeit kann dabei nach abgelegten Funktionen abhängig vom Druck berechnet oder aus einem Kennfeld ausgelesen werden, das im Datenspeicher 14 abgelegt ist. In einer weiteren Ausführungsform wird der Kraftstoffdruck nicht direkt gemessen, sondern über die zur Verfügung stehenden Betriebsparameter berechnet. Beispielsweise kann als Betriebsparameter die Förderleitung der Pumpe 11, die Drehzahl der Brennkraftmaschine und die vom Einspritzventil abzugebene Kraftstoffmenge verwendet werden, um den Kraftstoffdruck zu berechnen.

Bei folgenden Programmpunkt 110 berechnet das Steuergerät 12 die einzuspritzende Kraftstoffmenge.

Beim folgendem Programmpunkt 120 berechnet das Steuergerät 12 aus dem Kraftstoffdruck und der einzuspritzenden Kraftstoffmenge die Ansteuerzeit für das Einspritzventil. Zudem wird erfindungsgemäß abhängig vom Kraftstoffdruck die Ladezeit festgelegt. Die Ladezeit wird dabei vorzugsweise aus einem Kennfeld ausgelesen, das im Datenspeicher 14 abgelegt ist. Das Kennfeld weist ein Datenfeld auf, das die Ladezeit in Abhängigkeit von der einzuspritzenden Kraftstoffmenge, in Abhängigkeit vom Kraftstoffdruck und in Abhängigkeit von der Ansteuerzeit festlegt.

Beim folgenden Programmpunkt 130 steuert das Steuergerät 12 die Endstufe 13 in der Weise an, dass das Einspritzventil 1 entsprechend der ermittelten Ladezeit und der ermittelten Ansteuerzeit angesteuert wird.

Figur 4 zeigt in einer schematischen Darstellung ein Kennlinienfeld, das die einzuspritzende Kraftstoffmenge in Abhängigkeit von der Ansteuerzeit für verschiedene Kraftstoffdrücke gemäß bisher bekannten Ansteuerverfahren für ein Einspritzventil mit einem piezoelektrischen Aktor zeigt. Die oberste Kennlinie entspricht einem Kraftstoffdruck von 1600 bar, eine mittlere Kennlinie einem Kraftstoffdruck von 800 bar und die unterste Kennlinie einem Kraftstoffdruck von 200 bar. Es ist dabei zu erkennen, dass insbesondere bei höheren Drücken die einzuspritzende Kraftstoffmenge stark mit der Ansteuerzeit zunimmt. Die starke Zunahme der eingespritzten Kraftstoffmenge betrifft einen Bereich, bei dem kleinere Kraftstoffmengen eingespritzt werden.

Figur 5 zeigt ein Kennlinienfeld, das die eingespritzte Kraftstoffmenge in Abhängigkeit von der Ansteuerzeit des piezoelektrischen Aktors des Einspritzventils zeigt. Es sind verschiedene Kennlinien dargestellt, die für den gleichen Kraftstoffdruck aber für verschiedene Ladezeiten erfasst wurden. Es sind drei Kennlinien dargestellt, die für den gleichen Kraftstoffdruck erfasst wurden, wobei jedoch die oberste Kennlinie mit einer Ladezeit von 120 m/sec, die mittlere Kennlinie mit einer Ladezeit von 200 m/sec und die untere Kennlinie mit einer Ladezeit von 300 m/sec erfasst wurde. Aus der Figur 5 ist zu erkennen, dass durch eine Verlängerung der Ladezeit die Steigung der Kennlinie abgeflacht wird. Eine flachere Kennlinie bedeutet, dass eine Änderung der Ansteuerzeit zu einer kleineren Zunahme der eingespritzten Kraftstoffmenge führt. Somit ist aus Figur 5 erkennbar, dass die Variation der Ladezeit ein Mittel zur Beeinflussung der Einspritzcharakteristik des Einspritzventils dargestellt.

Beispielsweise kann bei Beibehaltung der Ansteuerzeit durch eine Verlängerung der Ladezeit das Einspritzverhalten des Einspritzventils in der Weise beeinflusst werden, dass mit Zunahme der Ansteuerzeit eine geringere Zunahme der eingespitzten Kraftstoffmenge erfolgt. Die geringere Zunahme der eingespritzten Kraftstoffmenge bei Zunahme der Ansteuerzeit bietet den Vorteil, dass eine Abweichung von einer Solleinspritzzeit, die vom Steuergerät 12 berechnet wird, eine geringere Auswirkung auf die tatsächlich eingespritzte Kraftstoffmenge hat. Somit wird die tatsächlich eingespritzte Kraftstoffmenge weniger von Schwankungen der Ansteuerzeit beeinflusst. Schwankungen der Ansteuerzeit können beispielsweise durch systembedingte Ungenauigkeiten oder herstellungsbedingte Schwankungen der elektrischen Eigenschaften der Endstufe bewirkt werden.

Figur 6 zeigt ein Kennlinienfeld, bei dem die eingespritzte Kraftstoffmenge abhängig von der Ansteuerzeit dargestellt ist und das gemäß dem erfindungsgemäßen Verfahren erhalten wird. Das Kennlinienfeld der Figur 6 zeigt deutlich, dass die Kennlinien weniger steil mit der Ansteuerzeit ansteigen als in Figur 4. Insbesondere bei hohen Drücken wird durch eine Verlängerung der Ladezeit ein flacherer Anstieg der eingespritzten Kraftstoffmenge mit Anstieg der Ansteuerzeit erreicht. Das in Figur 6 dargestellte Einspritzverhalten eines Einspritzventils zeigt eine minimale Einspritzmenge von 0,5 mm³. Zudem ist eine minimale Ansteuerdauer eingezeichnet. Weiterhin sind verschiedene Kennlinien eingezeichnet, die die Einspritzmengen über die Ansteuerzeit für verschiedene Drücke zeigen. Eine obere gepunktete Linie zeigt eine Kennlinie für eine Kraftstoffdruck von 1600 bar und einer Ladezeit von 300 m/sec. Eine unterste gestrichelte Trennlinie zeigt die Einspritzmengenabhängigkeit von der Ansteuerzeit für einen Kraftstoffdruck von 200 bar und einer Ladezeit von 200 m/sec.

Zudem ist gemäß dem erfindungsgemäßen Verfahren die eingespritzte Kraftstoffmenge auch weniger abhängig von Druckschwankungen. Aus dem Vergleich der Kennlinie 11 der Figur 4 mit den Kennlinien der Figur 6 ist deutlich zu erkennen, dass bei gleichbleibender Ansteuerzeit eine Variation der eingespritzten Kraftstoffmenge in Abhängigkeit von unterschiedlichen Drücken bei Figur 6 geringer ist. Die Kennlinien für unterschiedliche Drücke liegen bei dem erfindungsgemäßen Verfahren, dessen Einspritzverhalten in Figur 6 dargestellt ist, deutlich enger beieinander. Besonders vorteilhaft ist, dass im Bereich der Kleinstmengen kaum Änderungen der Einspritzmenge bei einer Änderung des Druckes auftreten.

## Patentansprüche

1. Verfahren zum Aufladen eines piezoelektrischen Aktors (2) eines Einspritzventils (1) zum Abgeben von Kraftstoff,
wobei der Aktor (2) abhängig vom Ladungszustand seine Länge ändert, wobei abhängig von der Länge das Aktors die Kraftstoffabgabe gesteuert wird,
wobei für eine Kraftstoffabgabe der Ladungszustand des Aktors während einer Ladezeit verändert wird,
wobei nach einer festgelegten Ansteuerzeit der Ladungszustand des Aktors wieder auf einen Ausgangszustand gebracht wird,
wobei die Ladezeit abhängig von Betriebszuständen verändert wird,
wobei die Ladezeit abhängig vom Druck des einzuspritzenden Kraftstoffes festgelegt wird,
**dadurch gekennzeichnet, dass** die Ladezeit bei höherem Druck länger gewählt wird als bei niedrigerem Druck.

2. Verfahren nach Anspruch 1, **dadurch gekennzeichnet, dass** eine abzugebende Kraftstoffmenge bei unterschiedlichem Kraftstoffdruck mit unterschiedlichen Ladezeiten abgegeben wird.

3. Verfahren nach einem der Ansprüche 1 oder 2, **dadurch gekennzeichnet, dass** die Ladezeit zwischen 100 und 300 µs eingestellt wird.

4. Verfahren nach einem der Anspruch 1 bis 3, **dadurch gekennzeichnet, dass** der einzuspritzende Kraftstoff von einem Kraftstoffspeicher (10) bereitgestellt wird, der mit dem Einspritzventil (1) hydraulisch verbunden ist, dass der Druck des Kraftstoffes gemessen wird, dass abhängig vom gemessenen Druck die Ladezeit des Aktors für die einzuspritzende Kraftstoffmenge festgelegt wird.

5. Verfahren nach einem der Ansprüche 1 bis 4, **dadurch gekennzeichnet, dass** die Ladezeit verändert wird, wenn die abzugebende Kraftstoffmenge unter einem Kleinstmengenwert liegt.

6. Verfahren nach Anspruch 5, **dadurch gekennzeichnet, dass** der Kleinstmengenwert kleiner als 5 mm³, vorzugsweise kleiner als 2,5 mm³ ist.

7. Verfahren nach einem der Ansprüche 1 bis 6, **dadurch gekennzeichnet, dass** die Ladezeit aus einem Kennfeld ausgelesen wird, dass im Kennfeld die Ladezeiten abhängig von dem Kraftstoffdruck abgelegt sind.

8. Verfahren nach einem der Ansprüche 1 bis 7, **dadurch gekennzeichnet, dass** von dem Aktor (2) ein Servoventil (6) angesteuert wird, dass das Servoventil einen Ablauf einer Druckkammer (7) steuert, dass die Druckkammer (7) mit einem Fluid gefüllt ist, das in Wirkverbindung mit einer Einspritznadel (3) steht, dass abhängig vom Druck des Fluids die Einspritznadel (3) von einer Offen- in eine Schließposition bewegt und die Abgabe von Kraftstoff durch das Einspritzventil gesteuert wird.

9. Steuergerät, das nach einem der vorhergehenden Verfahren arbeitet.

## Claims

1. Method for charging a piezoelectric actuator (2) of an injection valve (1) for dispensing fuel,
with the actuator (2) changing its length as a function of the charge state, with the dispensing of fuel being controlled as a function of the length of the actuator,
with the charge state of the actuator being changed during a charging period for dispensing fuel,
with the charge state of the actuator being put back into an initial state again after a defined activation time,
with the charge time being changed as a function of operating states,
with the charge time being defined as a function of the pressure of the fuel to be injected,
**characterised in that** a longer charge time is selected for high pressure than is selected for lower pressure.

2. The method according to claim 1, **characterised in that** an amount of fuel to be dispensed is dispensed with different charge times for different fuel pressure.

3. The method according to one of claims 1 or 2, **characterised in that** the charge time is set to between 100 und 300 µs.

4. The method according to one of claims 1 to 3, **characterised in that** the fuel to be injected is provided by a fuel accumulator (10) which is connected hydraulically to the injection valve (1), that the pressure of the fuel is measured, that the charge time of the actuator is defined for the amount of fuel to be injected as a function of the measured pressure.

5. The method according to one of claims 1 to 4, **characterised in that** the charge time is changed when the value of the amount of fuel to be dispensed lies below a smallest value.

6. The method according to claim 5, **characterised in that** the value of the smallest amount is less than 5 mm³, preferably less than 2.5 mm³.

7. The method according to one of claims 1 to 6, **characterised in that** the charge time is read out from an engine map, that the charge times are stored in the engine map as a function of the fuel pressure.

8. The method according to one of claims 1 to 7, **characterised in that** a servo valve (6) is controlled by the actuator (2), that the servo valve controls a sequence of a pressure chamber (7), that the pressure chamber (7) is filled with a fluid that is actively connected to an injection needle (3), that the injection needle (3) moves from an open into a closed position as a function of the pressure of the fluid and that the dispensing of fuel is controlled by the injection valve.

9. A control device operating in accordance with one of the above methods.

## Revendications

1. Procédé de chargement d'un actionneur piézoélectrique (2) d'une soupape d'injection (1) pour la délivrance de carburant, l'actionneur (2) modulant sa longueur en fonction de l'état de chargement, la délivrance de carburant étant commandée en fonction de la longueur de l'actionneur, l'état de chargement de l'actionneur étant modifié pendant une durée de chargement pour une délivrance de carburant, l'état de chargement de l'actionneur étant remis à un état initial après une durée de commande d'amorçage fixée, la durée de chargement étant modifiée en fonction des états de fonctionnement, la durée de chargement étant fixée en fonction de la pression du carburant à injecter, **caractérisé en ce que** la durée de chargement est choisie de manière à être plus longue lorsque la pression est plus élevée que lorsqu'elle est plus basse.

2. Procédé selon la revendication 1, **caractérisé en ce qu'**une quantité de carburant à délivrer est délivrée avec des durées de chargement différentes lors d'une pression de carburant différente.

3. Procédé selon l'une quelconque des revendications 1 ou 2, **caractérisé en ce que** la durée de chargement est réglée entre 100 et 300 µs.

4. Procédé selon l'une quelconque des revendications 1 à 3, **caractérisé en ce que** le carburant à injecter est mis à disposition par un accumulateur de carburant (10) qui est en liaison hydraulique avec la soupape d'injection (1), **en ce que** la pression du carburant est mesurée, **en ce que** la durée de chargement de l'actionneur est fixée pour la quantité de carburant à injecter en fonction de la pression mesurée.

5. Procédé selon l'une quelconque des revendications 1 à 4, **caractérisé en ce que** la durée de chargement est modifiée lorsque la quantité de carburant à délivrer est inférieure à une valeur minimale.

6. Procédé selon la revendication 5, **caractérisé en ce que** la valeur minimale est inférieure à 5 mm³, de préférence inférieure à 2,5 mm³.

7. Procédé selon l'une quelconque des revendications 1 à 6, **caractérisé en ce** la durée de chargement est lue à partir d'un champ caractéristique, en ce que les durées de chargement sont enregistrées dans le champ caractéristique en fonction de la pression du carburant.

8. Procédé selon l'une quelconque des revendications 1 à 7, **caractérisé en ce qu'**une servovalve (6) est commandée par l'actionneur (2), **en ce que** la servovalve commande un orifice d'écoulement d'une chambre de pression (7), **en ce que** la chambre de pression (7) est remplie d'un liquide qui est en lien opératoire avec une aiguille d'injection (3), **en ce que** l'aiguille d'injection (3) est déplacée d'une position ouverte à une position fermée en fonction de la pression du liquide et la délivrance de carburant est commandée par la soupape d'injection.

9. Appareil de commande qui fonctionne selon l'un quelconque des procédés précédents.
